# EUROPÄISCHE PATENTANMELDUNG

(11) **EP 1 959 207 A1**
(43) Veröffentlichungstag der Anmeldung: **20.08.2008**
(21) Anmeldenummer: 07003071.3
(22) Anmeldetag: 14.02.2007
(51) Int. Cl.: F24F 7/10, F24F 5/00

(54) **Klimadecke und Verfahren zu ihrem Betrieb**

(71) Anmelder: MWH Barcol-Air AG, 8712 Stäfa (CH)
(72) Erfinder: Djordjevic, Bojan, 6343 Rotkreuz (CH); Roschmann, Klaus, 8730 Uznach (CH)
(74) Vertreter: Wagner, Wolfgang Heribert

(57) **Zusammenfassung**

Unterhalb einer Raumdecke sind auf jeweils gleicher Höhe mehrere mit Abstand nebeneinander angeordnete Kühlelemente (3) aufgehängt, die jeweils in Längsrichtung durchgehende Zuluftkanäle (10a,b) aufweisen und dazwischen einen Abzugsbereich (11), der durch eine perforierte Grundplatte (13) nach unten abgeschlossen ist. Knapp unterhalb der Kühlelemente (3) ist eine durchgehende luftdurchlässige Spanndecke (19) angebracht. Während Betrisbszeiten wird aus den Zuluftkanälen (10a,b) durch Auslassöffnungen (12) Kühlluft gegen die Raumdecke geleitet, die dort entlang und dann, über die Spanndecke (19) streichend, zurück strömt und eine Konvektionswalze bildet, wobei sie allmählich durch die Spanndecke (19) in den zu kühlenden Raum austritt. Zugleich wird Abluft aus dem Raum abgezogen, wobei jeweils durch den Unterdruck die Spanndecke (19) gegen die Grundplatte (13) gezogen und gehalten wird. Die Kühlung kann durch Kühlwasser, das durch eine untere Leitung (15) strömt, unterstützt werden. Während Zwischeizsiten werden die Kühlluftzufuhr und das Abziehen von Abluft abgestellt und die Raumdecke vorgekühlt, indem durch eine obere Leitung (14) Kühlwasser geleitet und dadurch eine mit der Raumdecke im Stahlungsaustausch stehende Decke (6) des Kühlelements (3) gekühlt wird.

## Beschreibung

### Technisches Gebiet

Die Erfindung betrifft eine Klimadecke gemäss dem Oberbegriff des Anspruchs 1 sowie Verfahren zu ihrem Betrieb. Derartige Klimadecken werden jeweils zum Klimatisieren eines Raumes, in der Regel vor allem zum Kühlen, u.U. aber auch zum Heizen eingesetzt.

### Stand der Technik

Es sind gattungsgemässe Klimadecken bekannt, die aus unterhalb der Raumdecke aufgehängten Kühlelementen, z.B. Elementen U45 der Anmelderin, bestehen, aus denen meist gekühlte Zuluft durch gegen die Raumdecke gerichtete Luftauslässe ausströmt, sodass die Zuluft die Raumdecke kühlt und sich dabei etwas erwärmt bevor sie in den Raum absinkt.

Da die zwischen den Kühlelementen liegenden Bereiche der Raumdecke mit dem darunterliegende zu klimatisierenden Raum Wärme austauschen, vor allem durch ist ein energiesparendes Vorkühlen der in einer Zwischenzeit, in der der Raum nicht benutzt wird und daher kein grosser Kühlbedarf besteht un Ausnützung der Vorkühlung durch Wärmeaufnahme der Decke in einer darauffolgenden Betriebszeit, in der der Raum benutzt wird und der Kühlbedarf wesentlich grösser ist, nur in beschränktem Umfang möglich, da bei stark gekühlter Decke mindestens zu Beginn der Betriebszeit jeweils der Raum zu kalt ist. Auch darf die Zuluft nicht sehr kalt sein, da sie z.T. auf ziemlich direktem Weg in die unteren Bereiche des Raumes gelangt, in dem sich Personen aufhalten und bei zu grossem Temperaturunterschied spürbare Kaltluftströmungen auftreten.

### Darstellung der Erfindung

Der Erfindung liegt die Aufgabe zu Grunde, bekannte gattungsgemässe Klimadecken dahingehend zu verbessern, dass auch bei starker Vorkühlung der Raumdecke im zu klimatisierenden Raum keine störenden Kaltluftströmungen auftreten. Diese Aufgabe wird durch die Merkmale im Kennzeichen des Anspruchs 1 gelöst.

Die durch die Erfindung erzielten Vorteile liegen ausserdem darin, dass verhältnismässig kalte Zuluft zugeführt werden kann, was nicht nur die Kühlwirkung verstärkt, sondern auch bewirkt, dass der Wasserdampfgehalt der Zuluft und damit der Raumluft niedrig ist. Dies wiederum erlaubt es, bei Bedarf verhältnismässig stark zusätzlich zu kühlen, z.B. durch Kühlflüssigkeit, ohne dass Kondensation aufträte.

Ausserdem werden erfindungsgemäss günstige Verfahren zum Betrieb erfindungsgemässer Klimadecken angegeben.

### Kurze Beschreibung der Zeichnungen

Im folgenden wird die Erfindung anhand von Figuren, welche lediglich ein Ausführungsbeispiel darstellen, näher erläutert. Es zeigen
- Fig. 1: einen schematischen Querschnitt durch eine Raumdecke und eine unterhalb derselben aufgehängte erfindungsgemässe Klimadecke und
- Fig. 2: vergrössert einen Querschnitt ein Kühlelement der erfindungsgemässen Klimadecke von Fig. 1.

### Wege zur Ausführung der Erfindung

Wie aus Fig. 1 ersichtlich, ist an der Unterseite einer Raumdecke 1, die einen zu klimatisierenden Raum 2 bedeckt, eine Klimadecke angeordnet, welche mehrere gleiche und jeweils auf gleicher Höhe mit Abstand der Raumdecke 1 aufgehängte längliche Kühlelemente 3 umfasst, die mit Abstand nebeneinander angeordnet sind und sich jeweils im wesentlichen über die Länge oder Breite des Raumes 2 erstrecken, wobei jedes Kühlelement 3 auch aus mehreren hintereinander angeordneten Modulen bestehen kann. Die Kühlelemente 3 können z.B. zwischen 30% und 50% der Unterseite der Raumdecke 1 bedecken. In den zwischen den Kühlelementen 3 liegenden Zwischenräumen 4 sind jeweils zur Schalldämpfung zwei durch einen spalt getrennte Dämpfungselemente 5 angeordnet, welche ebenfalls mit Abstand unter der Raumdecke 1 aufgehängt sind und sich über die Länge bzw. Breite des Raumes 2 erstrecken. Die Dämpfungselemente 5 können jeweils ein quaderförmiges Gehäuse aus perforiertem Blech umfassen, das mit einem schalldämpfenden Material wie Steinwolle oder Glaswolle gefüllt ist. Sie füllen das der Zwischenräume 4 nur zum Teil aus, vorzugsweise zu höchstens 20%, sodass dieselben zu mindestens 80% leer sind und Luft ohne weiteres zirkulieren kann.

Das Kühlelement 3 weist (Fig. 2) jeweils ein ungefähr quaderförmiges Gehäuse mit konstantem, etwa rechteckigem Querschnitt auf, das vorzugsweise aus Metall, z.B. im wesentlichen aus Aluminium besteht Es umfasst eine ebene Decke 6, deren Oberseite eine gegen die Raumdecke 1 gerichtete Deckfläche 7 bildet und Seitenwände 8a,b. Durch zu den Seitenwänden 8a,b parallele Zwischenwände 9a;b ist an jeder Seite ein Zuluftkanal 10a;b vom übrigen Innenraum des Gehäuses, der einen mittigen Abzugsbereich 11 bildet, luftdicht getrennt. Die Zuluftkanäle 10a, b sind jeweils an einem Ende des Kühlelements 3 an eine Luftzuleitung (nicht dargestellt) angeschlossen. An der weisen sie jeweils in Längsrichtung des Kühlelements 3 in regelmässigen Abständen aufeinanderfolgende Auslassöffnungen 12 auf, die nach oben gegen die Raumdecke 1 sind und einen sich über die Länge des Kühlelements 3 erstreckenden Luftauslass bilden.

Der Abzugsbereich 11 ist dagegen an einem Ende des Kühlelements 3 mit einer Luftableitung (nicht dargestellt) verbunden und an der Unterseite durch eine perforierte Grundplatte 13 Verschlossen, die zusammen mit den seitlich anschliessenden die Zuluftkanäle an der Unterseite begrenzenden Gehäuseteilen eine ebene Unterseite des Kühlelements 3 bildet. Die Grundplatte 13 kann etwa aus Aluminium oder Stahl bestehen. Ihre Perforation kann aus in einem gleichmässigen Raster über Grundplatte 13 verteilten Oeffnungen, z.B, gleichen runden Löchern mit einem Durchmesser von z.B. zwischen 0,5mm und 2,5mm bestehen, wobei der freie Querschnitt zwischen 0,5% und 20% betragen kann. Die Oberseite der Grundplatte 13 kann mit einem Akustikvlies belegt sein.

Im Abzugsbereich 11 sind nahe den Zwischenwänden 9a,b an der Unterseite der Decke 6 Zweige einer oberen Leitung 14 angebracht, welche an einem Ende des Kühlelements 3 mit einem Kaltwasservorlauf bzw. einem (nicht dargestellt) und am gegenüberliegenden miteinander verbunden sind, sodass die obere Leitung 14 von Kühlflüssigkeit durchströmt werden kann. Die obere Leitung 14 ist thermisch eng an die Decke 6 und damit an die Deckfläche 7 gekoppelt. In ähnlicher Weise sind auch an der Oberseite der Grundplatte 13 Zweige einer unteren Leitung 15 derart angebracht, dass die untere Leitung 15 thermisch eng an die Grundplatte 13 gekoppelt ist. Die Zweige sind ebenfalls am zuletztgenannten Ende des Kühlelements 3 miteinander verbunden und die untere Leitung 15 kann am erstgenannten Ende parallel zur oberen Leitung 14 mit dem Kaltwasservorlauf bzw. dem Kaltwasserrücklauf verbunden sein. Sie kann aber auch in Reihe mit der oberen Leitung 14 liegen, vorzugsweise derart, dass die obere Leitung 14 mit dem Kaltwasservorlauf verbunden ist, sie zuerst durchströmt wird und die untere Leitung 15 mit dem Kaltwasserrücklauf- Die Zweige der oberen Leitung 14 und der unteren Leitung 15 sind von Isolierstreifen 16 bedeckt, die sie gegen den Abzugsbereich 11 thermisch isolieren. Die Isolierstreifen 16 können aus eine geeigneten thermisch isolierenden Material bestehen, z.B. aus einem Schaumstoff wie Styropor oder aus Glaswolle oder Steinwolle.

Seitlich und in der Mitte sind an der Oberseite der Grundplatte 13 ausserdem in Längsrichtung durchgehende Dämpfungsstreifen 17 angebracht, welche aus einem schalldämpfenden Material wie Steinwolle oder Glaswolle bestehen. Sie lassen jedoch eine aus mehreren parallelen, sich jeweils über die ganze Länge des Kühlelements 3 erstreckenden streifen bestehende Abzugsfläche 18 frei, wo der Abzugsbereich 11 bis zur Oberseite der Grundplatte 13 reicht.

Unterhalb der Raumdecke 1 ist auf der Höhe der Unterseiten der Kühlelemente 3, insbesondere der Grundplatten 13 eine Spanndecke 19 angeordnet, welche sich waagrecht über die ganze Fläche des Raumes 2 erstreckt sodass sie eine die Unterseite der Raumdecke 1 sowie die Kühlelemente 3 und die Zwischenräume 4 vollständig verdeckende und vom Raum 2 trennende Trenndecke bildet. Sie besteht aus einem luftdurchlässigen flexiblen Material.

Dies kann z-B. eine perforierte Folie nicht brennbarem oder mindestens schwer entflammbarem Kunststoff wie z.B. Polyester mit Polyurethanbeschichtung oder PVC sein. Die Perforation besteht aus in einem gleichmässigen Raster über die Fläche der Spanndecke 19 verteilten gleichen runden Löchern mit einem Durchmesser von z.B. zwischen 0,5mm und 1,0mm. Der freie Querschnitt beträgt nicht mehr als 12%. Die Perforierung der Spanndecke kann über einen weiten Bereich variieren und solltet derart auf die Kühllufttemperaturen abgestimmt sein, dass keine unerwünschten Kaltluftströmungen auftreten. Bei Kühllufttemperaturen müssen im allgemeinen die Lochgrössen und der freie Querschnitt kleiner gewählt werden. Das Material der Spanndecke 19 kann jedoch auch ein luftdurchlässiges Gewebe sein. Es kann etwa aus Polyester bestehen und eine Maschenweite von z.B. ca. 0,5mm haben. Die offene Fläche beträgt vorzugsweise nicht mehr als 12%. Auch die Eigenschaften des Gewebes wie eben Maschenweite und offene Fläche sollten auf die Kühllufttemperatur abgestimmt sein.

Aussen an den seitenwänden 8a,b jeweils über die Länge des Kühlelements 3 durchgehende gerade oder schräg nach unten weisende Dichtungsstege 20 aus einem weichen und elastischen Material wie z.B. Gummi angebracht, mit nach aussen abgebogenenen überstehenden die an der Oberseite der Spanndecke 19 anliegende Dichtstreifen bilden.

Während einer Betriebszeit, in welcher der Raum benutzt wird oder jedenfalls benutzbar ist, wird jeweils von der Luftzuleitung her Kühlluft mit einer Temperatur von z.B. 16° als Zuluft in die Zuluftkanäle 10a,b eines jeden Kühlelements 3 geleitet. Sie tritt durch die Auslassöffnungen 12 in die benachbarten Zwischenräume 4 aus, wo sie an der Unterseite der vorgekühlten Raumdecke 1 entlangströmt. Sie fällt dann jeweils gegen die Mitte des Zwischenraums 4 zur Spanndecke 19 ab, an deren Oberseite sie gegen das Kühlelement 3 zurückströmt. Dabei wärmt sie sich durch Kontakt mit der Spanndecke 19, die vor allem durch Strahlungsaustausch Wärme aus dem Raum 2 aufnimmt, etwas auf. Zum Teil strömt sie durch die Oeffnungen in derselben nach unten in den Raum 2, zum anderen Teil steigt sie wieder zur Raumdecke 1 auf. Es bildet sich also, wie in Fig. 1 angedeutet, eine von der austretenden Kühlluft angetriebene Konvektionswalze, die Wärme von der Spanndecke 19 zur Raumdecke 1 transportiert. Die im Zwischenraum 4 zirkulierende Luft kühlt also die Spanndecke 19 ab und wärmt sich dabei an derselben auf, bevor sie in den Raum 2 austritt.

Dies hat die günstige Wirkung, das einerseits die Fläche der Spanndecke 19 vor allem durch Strahlungsaustausch im wesentlichen vollständig an der Raumkühlung mitwirkt und andererseits die Gefahr, dass die in den Raum 2 eintretende Kühlluft störende Kaltluftströmungen verursacht, sich verringert. In den Zwischenräumen 4 besteht dem Raum 2 gegenüber ein leichter Ueberdruck, der jedoch etwa 5Pa nicht überschreiten sollte, damit sich die Spanndecke 19 nicht sichtbar nach unten durchbiegt.

An der Abzugsfläche 18 wird andererseits Abluft aus dem Raum 2 durch die Grundplatte 13 abgezogen, die durch den Abzugsbereich 11 zur Luftableitung strömt. Es ist von Vorteil, wenn der Unterdruck, der im Abzugsbereich 11 gegenüber dem Raum 2 herrscht, d.h. der Druckabfall über die Grundplatte 13 nicht grösser als 5Pa ist, da andernfalls Dichtungsprobleme auftreten können. Durch das Absaugen von Abluft durch die Grundplatte 13 wird die Spanndecke 19 durch Unterdruck an die Unterseite des Kühlelements 3 gezogen und festgehalten, zumal der zwischen den Kühlelementen 3 und der Spanndecke 19 liegende Bereich die von den Dichtungsstegen 20 gebildeten Dichtstreifen, die dann an der Oberseite der Spanndecke 19 anliegen, gegen die benachbarten Zwischenräume 4 abgedichtet ist- Die Spanndecke 19 wird dadurch in regelmässigen Abständen gestützt, sodass auch in einem grossen Raum kein störendes Durchhängen derselben auftritt. Ihre Unterseite bildet also optisch eine ebene Fläche, wie es aus ästhetischen Grüden erwünscht ist.

Die Kühlwirkung der Kühlluft kann dadurch unterstützt werden, dass durch die untere Leitung 15 Kühlflüssigkeit geleitet wird. Dadurch werden jeweils die Grundplatte 13 und der an ihr anliegende Bereich der Spanndecke 19 stärker gekühlt und so die Kühlung des Raums 2 durch Strahlungsaustausch mit den unterhalb der Kühlelemente 3 liegenden Teilen der Spanndecke 19 verstärkt. Falls die untere Leitung 15 mit der oberen Leitung 14 in Reihe liegt, wird dabei vorzugsweise eine hohe Durchflussrate gewählt, sodass in der letzteren höchstens eine geringe Erwärmung der Kühlflüssigkeit eintritt und sie der unteren Leitung 15 noch kalt ist und eine starke Kühlwirkung erzielt wird. Soll der Raum 2 jedoch geheizt werden, so kann - neben allfälliger Zufuhr von Warmluft als Zuluft - die untere Leitung 15 auch zwischen einen Warmwasservorlauf und einen warmwasserrücklauf geschaltet werden, zwar vorzugsweise so, dass ausschliesslich oder jedenfalls zuerst die untere Leitung 15 durchströmt wird. Wenn die obere Leitung 14 mit der unteren Leitung 15 in Reihe liegt, sollte in diesem Fall die Durchflussrate gering sein, damit sich die Heizwirkung auf den Raum 2 konzentriert.

Während einer Zwischenzeit, in der der Raum 2 nicht benutzt wird, wird dagegen wesentlich weniger vorzugsweise gar keine Kühlluft zugeführt. Die Zwischenzeit wird aber dazu genutzt, die Raumdecke 1 vorzukühlen, damit während der Betriebszeiten mit mässiger, im wesentlichen auf den Frischluftbedarf abgestimmter eine hohe Kühlleistung erzielt werden kann. Dazu wird durch die obere Leitung 14 Kühlflüssigkeit geleitet Wegen der engen thermischen Kopplung wird dadurch die Decke 6 stark abgekühlt. Strahlungsaustausch und, in geringerem Ausmass, Konvektion, zwischen der Deckfläche 7 und der Unterseite der Raumdecke 1 führen dann zur erwünschten Abkühlung der letzteren. Falls die untere Leitung 15 mit der oberen Leitung 14 in Reihe liegt, so empfiehlt es sich, eine geringe Durchflussrate zu wählen, sodass die Kühlwirkung vor allem in der letzteren auftritt und eine Unterkühlung des Raumes 2 vermieden wird. Das Abziehen von Luft unterbleibt während der Zwischenzeit. Die Spanndecke 19 wird daher nicht an die Kühlelemente 3 gezogen, sondern läuft ohne Berührung knapp unterhalb derselben durch, sodass sie thermisch schwächer an sie gekoppelt ist und weniger stark abgekühlt wird.

Da sich bei der geringen oder ganz abgestellten Kühlluftzufuhr in den Zwischenräumen 4 keine Konvektionswalze ausbildet, ist die Spanndecke 19 thermisch weniger stark an die Raumdecke 1 gekoppelt als während der Betriebszeit. Da sie zudem direkter Strahlungsaustausch der Raumdecke 1 mit dem Raum weitgehend unterbindet, kann die Raumdecke 1 in der Zwischenzeit sehr viel stärker abgekühlt werden als dies sonst der Fall wäre Dadurch ist in der darauffolgenden Betriebszeit eine wesentlich höhere Gesamtkühlleistung erzielbar, sodass sehr grosse Wärmelasten im Raum 2 ausgeglichen werden können.

Es sind wesentliche Abweichungen vom beschribenen Beispiel möglich, ohne dass der Bereich der Erfindung verlassen würde. So kann der Luftauslass auch schräg nach oben oder im wesentlichen zur Seite gegen den benachbarten Zwischenraum gerichtet sein. Die Spanndecke kann auch mit Abstand unterhalb der Kühlelemente angeordnet seil. Das Abziehen von Abluft erfolgt dann nicht über die Kühlelemente, sondern über andere Einrichtungen. Die zugeführte Kühlluft tritt über die gesamte Fläche der Spanndecke verteilt in den Raum aus, während sich im übrigen an Funktion der Klimadecke nichts Wesentliches ändert.

Die Spanndecke kann auch werden und dafür eine Trenndecke aus zwischen den vorzugsweise auf einer gemeinsamen Höhe der Grundplatten derselben, angeordneten perforierten Zwischenplatten, z.B. aus Aluminium eingesetzt werden, welche nur die Zwischenräume vom darunterliegenden Raum trennt. Der Adzug von Abluft kann durch die Kühlelemente oder durch von getrennte Einrichtungen erfolgen.

Die Kühlleitungen können auch fehlen. In diesem Fall erfolgt auch die Kühlung der Raumdecke in den Zwischenzeiten durch Zufuhr von Kühlluft. Die Raumdecke darf in diesem Fall wegen der konvektiven Kopplung an die Trenndecke meist nicht so stark vorgekühlt werden, aber der Wirkung der Trenndecke als zwischen der Raumdecke und dem Raum wirksamer Strahlungsabschirmung sind die diesbezüglichen Möglichkeiten dennnoch verbessert.

### Bezugszeichenliste

- 1: Raumdecke
- 2: Raum
- 3: Kühlelement
- 4: Zwischenraum
- 5: Dämpfungselement
- 6: Decke
- 7: Deckwand
- 8a,b: Seitenwand
- 9a,b: Zwischenwand
- 10a,b: Zuluftkanal
- 11: Abzugsbereich
- 12: Auslassöffnung
- 13: Grundplatte
- 14: obere Leitung
- 15: untere Leitung
- 16: Isolierstreifen
- 17: Dämpfungsstreifen
- 18: Abzugsfläche
- 19: Spanndecke
- 20: Dichtungssteg

## Patentansprüche

1. Klimadecke zum Kühlen oder Heizen eines Raumes (2), mit mehreren mit Abstand nebeneinander unterhalb der Raumdecke (1) angeordneten Kühlelementen (3) mit jeweils einem Gehäuse mit einer gegen den Raum (2) gerichteten waagrechten Grundplatte (13) und mindestens einem an eine Luftzuleitung angeschlossenen, sich im wesentlichen über eine Länge des Kühlelements (3) erstreckenden Zuluftkanal (10a, 10b), der mit einem ebensolchen, in der Nähe mindestens eines Seitenrandes angeordneten, nach oben oder zur Seilte gerichteten Luftauslass verbunden ist, **dadurch gekennzeichnet, dass** mindestens im Bereich der zwischen den Kühlelementen (3) liegenden Zwischenräume (4) eine von der Raumdecke (1) beabstandete luftdurchlässige waagrechte Trenndecke angeordnet ist.

2. Klimadecke nach Anspruch 1, **dadurch gekennzeichnet, dass** die Trenndecke als unterhalb der Kühlelemente (3) durchgehende Spanndecke (19) ausgebildet ist.

3. Klimadecke nach Anspruch 2, **dadurch gekennzeichnet, dass** mindestens bei einem Teil der Kühlelemente (3) die Grundplatte (13) jeweils knapp oberhalb der Spanndecke (19) liegt und mindestens an einer Azugsfläche (18) Oeffnungen aufweist und ein unmittelbar oberhalb der Abzugsfläche (18) angeordneten, vom mindestens einen Zuluftkanal (10a, 10b) getrennter und mit einer Ableitung verbundener Abzugsbereich (11) vorgesehen ist, während neben der Abzugsfläche (18) an der Oberseite der Spanndecke (19) anliegende Dichtstreifen vorgesehen sind.

4. Klimadecke nach Anspruch 3, **dadurch gekennzeichnet, dass** die Dichtstreifen jeweils seitlich am Gehäuse des Kühlelements (3) angeordnet sind.

5. Klimadecke nach Anspruch 3 oder 4, **dadurch gekennzeichnet, dass** die Dichtstreifen von gerade oder schräg nach unten weisenden Dichtungsstegen (20) aus elastischem Material gebildet werden.

6. Klimadecke nach einem der Ansprüche 1 bis 5, **dadurch gekennzeichnet, dass** die Oberseite der Grundplatte (13) zum Teil von schalldämpfendem Material wie Schaumstoff, Steinwolle oder Glaswolle bedeckt ist.

7. Klimadecke nach einem der Ansprüche bis 6, **dadurch gekennzeichnet, dass** mindestens bei einem Teil der Kühlelemente (3) das Gehäuse jeweils an seiner Oberseite durch eine waagrechte Deckfläche (7) begrenzt ist und es mindestens eine obere Leitung (14) zur Führung einer Kühl- oder Heizflüssigkeit aufweist, welche thermisch an die Deckfläche (7) gekoppelt ist.

8. Klimadecke nach Anspruch 7, **dadurch gekennzeichnet, dass** jeweils die mindestens eine Leitung (14) an der Unterseite einer Decke (6) des Gehäuses angebracht ist, dessen Oberseite die Deckfläche (7) bildet.

9. Klimadecke nach einem der Ansprüche 1 bis 8, **dadurch gekennzeichnet, dass** mindestens bei einem Teil der Kühlelemente (3) eine untere Leitung (15) zur Führung einer Kühl- oder Heizflüssigkeit vorgesehen ist, welche thermisch an die Grundplatte (13) gekoppelt ist.

10. Klimadecke nach Anspruch 9, **dadurch gekennzeichnet, dass** die untere Leitung (15) jeweils an der Oberseite der Grundplatte (13) angeordnet ist.

11. Klimadecke nach einem der Ansprüche bis 10, **dadurch gekennzeichnet, dass** die Zwischenräume (4) zwischen benachbarten Kühlelementen (3) zu mindestens 80% leer sind.

12. Klimadecke nach einem der Anspruche 1 bis 11 **dadurch gekennzeichnet, dass** in den Zwischenräumen (4) zwischen benachbarten Kühlelementen (3) jeweils schalldämpfende Dämpfungselemente (5) angeordnet sind.

13. Verfahren zum Betrieb einer Klimadecke nach einem der Ansprüche 3 bis 12, **dadurch gekennzeichnet, dass** jeweils über den mindestens einen Zuluftkanal (10a, 10b) dem Raum mindestens zeitweise Zuluft zugeführt wird, derart, dass der Druckabfall über die Spanndecke (19) nicht mehr als 5Pa beträgt.

14. Verfahren zum Betrieb einer Klimadecken nach einem der Ansprüche 3 bis 12, **dadurch gekennzeichnet, dass** über den Abzugsbereich (11) mindestens zeitweise Abluft aus dem Raum (2) abgezogen wird, derart, dass der Unterdruck im Abzugsbereich (11) gegenüber dem Raum (2) jeweils nicht mehr als 5Pa beträgt.

15. Verfahren zum Betrieb einer nach einem der Ansprüche 1 bis 12, **dadurch gekennzeichnet, dass** bei Kühlungsbedarf abwechselnd Betriebszeiten, und Zwischenzeiten auftreten und einer Betriebszeit jeweils über den mindestens einen Zuluftkanal (10a, 10b) Zuluft zugeführt wird und während einer Zwischenzeit jeweils weniger oder keine Zuluft zugeführt wird.

16. Verfahren nach Anspruch 15, zum Betrieb einer Klimadecke nach einem der Ansprüche 7 bis 12, **dadurch gekennzeichnet, dass** während einer Zwischenzeit jeweils Kühlflüssigkeit durch die obere Leitung (14) geleitet wird.
